# EUROPÄISCHE PATENTSCHRIFT

(11) **EP 0 925 442 B1**
(45) Veröffentlichungstag und Bekanntmachung des Hinweises auf die Patenterteilung: **20.03.2002**
(21) Anmeldenummer: 97942005.6
(22) Anmeldetag: 05.09.1997
(51) Int. Cl.: F02M 61/20

(54) **MIT KRAFTSTOFFEINSPRITZUNG ARBEITENDE DIESEL-BRENNKRAFTMASCHINE**
INTERNAL COMBUSTION DIESEL ENGINE WORKING WITH FUEL INJECTION
MOTEUR A COMBUSTION INTERNE DIESEL FONCTIONNANT PAR INJECTION DE CARBURANT

(30) Priorität: 11.09.1996 DE 19636896
(43) Veröffentlichungstag der Anmeldung: 30.06.1999
(73) Patentinhaber: DaimlerChrysler AG, 70567 Stuttgart (DE)
(72) Erfinder: ZÖLLER, Herbert, D-70186 Stuttgart (DE)
(86) Internationale Anmeldenummer: EP9704914
(87) Internationale Veröffentlichungsnummer: WO9811342

(56) Entgegenhaltungen:
- EP-A- 0 688 950
- DE-A- 3 129 916
- GB-A- 2 083 861
- PATENT ABSTRACTS OF JAPAN vol. 096, no. 012, 26.Dezember 1996 & JP 08 200183 A (MITSUBISHI HEAVY IND LTD), 6.August 1996,

## Beschreibung

Die Erfindung betrifft eine mit Kraftstoffeinspritzung arbeitende DieselBrennkraftmaschine mit einer in Fördermenge, Förderdruck und/oder Förderzeit last-und/oder drehzahlabhängig geregelten Einspritzpumpe und einer im Zulauf an die Druckseite der Pumpe angeschlossenen, über mindestens eine Spritzöffnung auf einen Brennraum der Brennkraftmaschine ausmündenden Einspritzdüse, deren Spritzöffnung über eine Düsennadel verschließbar ist, die in Öffnungsrichtung über den druckseitig von der Pumpe zugeförderten Kraftstoff verschiebbar und in Schließrichtung über eine Druckfeder belastet ist, welche in einer geschlossenen, abflußlosen Federkammer angeordnet ist, die mit der Druckseite der Pumpe über eine Drosselstelle verbunden ist, die durch eine Schiebeführung für die Düsennadel gebildet ist, welche über den in der mit Kraftstoff gefüllten Federkammer anstehenden Kraftstoffdruck ergänzend zur Druckfeder in Schließrichtung belastet ist, wobei der in der Federkammer anstehende Kraftstoffdruck veränderlich und von der dem vorgegebenen Fahrzustand entsprechenden Regelstellung der Einspritzpumpe abhängig ist.

Solche mit Kraftstoffeinspritzung arbeitende Diesel-Brennkraftmaschinen sind aus der DE 31 29 916 A1 bekannt. Im Zulauf der an die Druckseite der Pumpe angeschlossenen Düse ist dabei pumpenausgangsseitig ein Gleichraumentlastungsdruckventil vorgesehen und es wird weiter für eine vorgegebene Brennkraftmaschine und einen bestimmten Drehzahl- und Belastungsbereich derselben experimentell eine Kraft der Druckfeder ermittelt, bei der bei stabilisiertem Zustand der Brennkraftmaschine in einem beliebigen Punkt ihres Arbeitsregimes eine gleichbleibende Zyklusliefermenge, d. h. Einspritzmenge sichergestellt sein soll. Dies dadurch, daß bezogen auf diesen Arbeitspunkt der Restdruck in der Zulaufleitung zur Düse als auch der Restdruck in der Federkammer auf gleicher Höhe gehalten werden.

Damit soll bei mit Kraftstoffeinspritzung arbeitenden Diesel-Brennkraftmaschinen der eingangs genannten Art dem Phänomen begegnet werden, daß es unter stabilisierten Bedingungen gewöhnlich zu einer fortschreitenden Erhöhung des Restdruckes im Zulauf von der Pumpe zur Düse und in der Federkammer kommt, wodurch bei der gleichen Regelstellung der Einspritzpumpe die Größe der Einspritzmenge nach und nach sinkt, bis es endlich zur Blockierung des Einspritzventils durch den Kraftstoffdruck in der Federkammer und dadurch zur Herabsetzung der Einspritzmenge auf Null kommt.

Durch die bekannte Lösung soll demgegenüber der Restdruck in der Federkammer und im Zulauf von der Pumpe zur Düse auf gleicher Höhe gehalten werden, so daß für einen Arbeitspunkt eine gleichbleibende Einspritzmenge gesichert ist.

Durch die Erfindung soll der vorgeschilderte, zum Absterben der Brennkraftmaschine mangels Kraftstoffversorgung führende Effekt über den ganzen Arbeitsbereich der Maschine vermieden werden und damit die Nutzbarmachung eines entsprechenden Einspritzsystems für Brennkraftmaschinen von Kraftfahrzeugen erreicht werden, die über den vollen Arbeitsbereich genutzt werden.

Erreicht wird dies im Rahmen der Erfindung dadurch, daß einem Ansteigen des Druckes in der Federkammer über einen für einen vorgegebenen Fahrzustand zur Regelstellung der Einspritzpumpe korrespondierenden Betriebsdruck durch Erhöhung der Förderzeit der Pumpe begegnet wird. Wird die Förderzeit erhöht, so ergibt sich ein höherer Förderdruck, dem der Druck in der als Druckkammer ausgebildeten Federkammer aufgrund der in der Verbindung zur Federkammer liegenden Drosselstelle nur verzögert folgen kann, wobei auch das Druckniveau absinkt. Dementsprechend kann durch die erfindungsgemäße Maßnahme die durch den Druckaufbau in der Federkammer tendentiell verringerte Kraftstoffversorgung des Brennraumes der Brennkraftmaschine kompensiert werden und der Betrieb der Brennkraftmaschine ungestört aufrechterhalten werden.
Die erfindungsgemäße Lösung ist insbesondere von Bedeutung für Diesel-Brennkraftmaschinen, in deren Kraftstoffeinspritzung mit hohen Pumpendrücken und entsprechend hohen Einspritzdrücken gearbeitet wird, wobei sowohl Systeme ohne Rohrleitungsverbindung zwischen Pumpe und Düse, die als Pumpe-Düse-Elemente bekannt sind, wie auch mit Steckpumpen arbeitende Systeme eingesetzt werden können, bei denen, dem jeweiligen Brennraum zugeordneten Düse benachbart, eine sogenannte, über den Nocken einer Nockenwelle beaufschlagte Steckpumpe verwendet wird, so daß sich im Vergleich zu Systemen, bei denen mit Verteilerpumpen oder Reiheneinspritzpumpen gearbeitet wird, sehr kurze Rohrleitungswege ergeben, und damit günstige Voraussetzungen für die Arbeit mit hohen Einspritzdrücken. Unter hohen Einspritzdrücken werden hier solche verstanden, die in der Größenordnung von 1700 bar liegen, wobei in entsprechenden Systemen mit Einspritzöffnungsdrücken von bis zu 350 bar gearbeitet wird.

Wird mit derartig hohen Drücken gearbeitet, so ergeben sich sehr große Düsenbelastungen und es müssten auch große Federkräfte aufgebracht werden, um entsprechende Schließkräfte für die Düsennadel zu erreichen. Die hohen, auf die Düsennadel wirkenden Schließ- und Öffnungskräfte machen solche Systeme besonders schwingungsempfindlich, und aus diesen Schwingungen resultieren erhebliche Geräuschund Verschleißprobleme. Dabei sind die Verschleißprobleme teilweise auch indirekter Art, da Schwingungen der Düsennadel das Zurückblasen von Brenngasen durch die Spritzöffnung in die Düse und damit das Verkoken der Düse begünstigen.

Da die angesprochenen Drücke Spitzendrücke darstellen, ergeben sich für andere Betriebsphasen der Brennkraftmaschine wesentlich geringere Pumpenförder- und Einspritzdrücke. Trotzdem soll eine erfindungsgemäß ausgebildete mit Kraftstoffeinspritzung arbeitende Diesel-Brennkraftmaschine insbesondere auch der Anforderung genügen, daß diese im Leerlaufbetrieb einen entsprechend kultivierten Lauf zeigt. Diesen Anforderungen wird die Erfindung durchaus gerecht.

Aufgrund der erfindungsgemäßen Ausgestaltung muß die Kraft der die Düsennadel in Schließrichtung belastenden Druckfeder nämlich nicht auf die zu beherrschenden Maximaldrücke ausgelegt werden, sondern kann kleiner gewählt werden, da durch die ablauflose, also bis auf die Öffnung für die Düsennadel geschlossene Gestaltung der Federkammer sich in dieser ein Druck aufbaut, der dem Federdruck überlagert ist und sich zu diesem addiert. Da dieser Druck zudem abhängig vom jeweiligen Arbeitsdruck des Pumpensystemes ist, ist eine Anpassung des die Düsennadel beaufschlagenden Schließdruckes an den jeweiligen Pumpen- bzw. Einspritzdruck erreichbar. Muß der Schließdruck allein von der Druckfeder aufgebracht werden, so muß diese auf den maximalen Pumpen- bzw. Einspritzdruck als Arbeitsdruck ausgelegt werden, eine entsprechende Anpassungsmöglichkeit ist nicht gegeben.

Die geschlossene, als Druckkammer wirkende Federkammer hat auch zur Folge, daß beim Öffnen der Düsennadel durch die Kompression des Kraftstoffes in der Federkammer ein zusätzlicher Druckanstieg eintritt. Da die Verbindung zur Federkammer als Drosselstelle ausgebildet ist, wird dieser Druckanstieg zumindest teilweise durch eine gewisse Expansion über die Drosselstelle kompensiert, was zu einer Dämpfung von Schwingungen führt. Die Folge ist eine stabile Einspritzung und ein geringerer Verschleiß der Düse.

Ein weiterer dämpfender Einfluß ist dadurch erreichbar, daß das System Federkammer-Druckfeder zusätzlich als Schwingungsdämpfer ausgebildet wird. Dies ist dadurch möglich, daß die Druckfeder radial weitgehend berührungslos, also ohne wesentliches Spiel zur Federkammer angeordnet ist. Bei einer derartigen Anordnung bildet der Kraftstoff zwischen Druckfeder und Wandung der Federkammer quasi nur einen Film, und es ergeben sich in Folge der auftretenden Flüssigkeitsreibung Dämpfungseffekte.

Das Ansteigen des Druckes in der Federkammer kann im Rahmen der erfindungsgemäßen Lösung sowohl direkt wie auch indirekt erfaßt werden, wobei eine indirekte Erfassung beispielsweise über die Drehzahl, den Öffnungszeitpunkt. der Düsennadel, die Einspritzzeit und/oder den Schließzeitpunkt der Düsennadel möglich ist.

Durch die Erhöhung der Förderzeit in der Federkammer ist der Druck in der Federkammer gegen einen Grenzwert anhebbar, dem eine auf die Düsennadel ausgeübte Schließkraft entspricht, die kleiner ist als die sich in Verbindung mit der Erhöhung der Förderzeit ergebende erhöhte Öffnungskraft.

Eine mit einer Kraftstoffeinspritzung gemäß der Erfindung arbeitende Brennkraftmaschine zeichnet sich insgesamt durch einen vereinfachten Aufbau aus, da das System Pumpe-Düse in der Verbindung zwischen der Pumpe und der Düse ventillos, also ohne Gleichraumentlastungsdruckventile oder Gleichraumdruckentlastungsdruckventile ausgeführt werden kann und sie ermöglicht darüber hinaus bei Beherrschung hoher und höchster Einspritzdrücke relativ niedrige Öffnungsdrücke, nicht zuletzt aufgrund der durch die Vermeidung von Schwingungen stabilisierten Kraftstoffeinspritzung. All dies führt zu einem vorbildlichen Geräuschverhalten, insbesondere auch im Leerlauf und niedrigen Teillastbereich.

Weitere Einzelheiten und Merkmale der Erfindung ergeben sich aus den Ansprüchen. Ferner wird die Erfindung nachfolgend anhand von Zeichnungen näher erläutert. Es zeigen:
Fig. 1 in stark schematisierter Darstellung Teile einer Diesel-Brennkraftmaschine und deren Kraftstoffversorgung mit dem zugehörigen Einspritzsystem,
Fig. 2 eine erfindungsgemäße Kraftstoffeinspritzdüse in einer schematisierten Darstellung und in der Ausbildung mit lediglich einer Federkammer,
Fig. 3 eine schematische Darstellung einer Steuereinheit mit Eingangs- und Ausgangsgrößen,
Fig. 4 den Einspritzdruckverlauf für eine Diesel-Brennkraftmaschine mit offener Federkammer bezogen auf eine Drehzahl von 2300 U/min und
Fig. 5 eine entsprechende Darstellung für eine Diesel-Brennkraftmaschine mit einem gemäß der Erfindung ausgestalteten Einspritzsystem, wobei zur Belastung der Düsennadel in Schließrichtung eine in einer geschlossenen Federkammer angeordnete Feder vorgesehen ist.
In der Schemadarstellung gemäß Figur 1 ist ein Reihenmotor mit vier Zylindern vorausgesetzt, in dem Kolben 1, von denen hier nur einer gezeigt ist, vorgesehen sind, über denen Brennräume liegen, auf die, für den Kolben 1 veranschaulicht, zentral Kraftstoffeinspritzdüsen 2 ausmünden, die in dem hier ebenfalls nicht dargestellten, die Zylinder nach oben abschließenden Zylinderkopf angeordnet sind. Von den Düsen 2 ist von einer lediglich die auf sie zuführende Kraftstoffleitung teilweise gezeigt

Die im einzelnen nicht weiter erläuterte Kraftstoffversorgung umfaßt eine Kraftstofförderpumpe 3, von der aus über einen Filter 4 und Leitungen 10 der Kraftstoff Steckpumpen 5 zugeführt wird, die ihrerseits auf eine Kraftstoffrückführleitung 11 ausmündende Rücklaufanschlüsse für den nicht den Kraftstoffdüsen zugeführten Kraftstoffanteil aufweisen. Die Steckpumpen 5, von denen je eine für jeden Zylinder vorgesehen ist, sind über eine Nockenwelle 6 angetrieben, die zusätzlich zu Steuernocken für den nicht gezeigten Ventiltrieb Pumpennocken 7 aufweist. Jeder Steckpumpe 5 ist eine Steuereinheit 8 zugeordnet, über die die Kraftstoffzumessung zur jeweiligen Kraftstoffeinspritzdüse 2 erfolgt, wobei zwischen Düse 2 und Steuereinheit 8 aufgrund der räumlichen Anordnung nur ein kurzer Leitungsabschnitt 9 verbleibt. Die Steuereinheiten 8, die entsprechende Steuerventile und dergleichen umfassen, sind, was nicht weiter gezeigt ist, mit der zentralen Motorsteuerung verbunden und sie werden über diese elektrisch angesteuert, wobei die Steuerventile der Steuereinheiten in der Regel als Magnetventile ausgebildet sind.

Der Aufbau der Kraftstoffeinspritzdüsen, die als Einspritzdüsen 2 nur schematisch mit ihrer entsprechenden Halterung dargestellt sind, ist anhand einer etwas detailierteren Schemadarstellung für eine Kraftstoffeinspritzdüse 12 in Figur 2 näher erläutert. Die Kraftstoffeinspritzdüse 12 umfaßt dabei in bekannter Weise einen Düsenkörper 14, in dem eine Düsennadel 15 geführt ist, die im Bereich ihrer Nadelspitze im Düsenkörper 14 vorgesehene, nicht weiter dargestellte Spritzbohrungen steuert. Der Düsenkörper 14 ist über eine Überwurfmutter 16 mit dem Düsenhalter 17 verbunden, der eine Federkammer 13 aufnimmt, in der eine hier als Schraubenfeder ausgebildete Feder 18 angeordnet ist, die in üblicher Weise koaxial zur Düsennadel 15 liegt und sich an ihrem düsennadelseitigen Ende auf die Düsennadel 15 über ein Druckgestänge 19 abstützt, das zumindest teilweise auch Bestandteil der Düsennadel selbst sein kann.

Das Druckgestänge 19 ist mit einem Federteller 20 versehen, der am düsenseitigen Ende der Federkammer 13 liegt und gegebenenfalls in diese hineinragt. An ihrem der Düsennadel gegenüberliegenden Ende stützt sich die Feder 18 gegen den Düsenhalter 17 ab.

Die Kraftstoffdüsen 12 sind bei 21 an die - siehe Figur 1 - zur jeweiligen Steckpumpe 5 führende Leitung 9 in nicht näher gezeigter Weise angeschlossen und weisen durch den Düsenhalter 17 und den Düsenkörper 14 verlaufende Kraftstoffzuführbohrungen 22 auf, die auf einen Ringraum 23 ausmünden, von dem aus der Kraftstoff längs der Düsennadel 15 zur Spitze derselben fließt und diese bei entsprechendem Druck gegen die Kraft der Feder 18 in eine Öffnungsstellung verschiebt, in der der Kraftstoff über die Spritzbohrungen in den Brennraum eingespritzt wird.

In Verbindung mit den verwendeten Steckpumpen 5 erreicht der Arbeitsdruck, d. h. der Förderdruck der Pumpe und der Einspritzdruck in der Spitze etwa 1700 bar und dieser Druck steht auch im Ringraum 23 an, der gegen den Federraum 13 über das Druckgestänge 19, das auch einstückig mit der Düsennadel ausgebildet sein kann, mit engem Spiel soweit abgedichtet ist, daß eine Drosselstelle gebildet ist und lediglich eine gewisse Leckmenge in die Federkammer 13 gelangen kann. Diese Leckmenge führt bei der geschilderten Lösung zu einer Füllung der Federkammer 13 mit Kraftstoff, wobei, da die Federkammer abflußlos, d. h. ohne Abfluß für das Lecköl ausgebildet ist, sich in der Federkammer ein Kraftstoffdruck aufbaut, der deutlich unter dem geschilderten Arbeitsdruck und auch unterhalb des Öffnungsdruckes für die Düsennadel liegt, aber doch verhältnismäßig hoch ist, beispielsweise in der Größenordnung von 100 bar. Der entsprechende Druckabbau gegenüber dem Arbeitsdruck ist durch die enge Schiebeführung zwischen dem Druckgestänge 19 und dem Düsenkörper 14 bedingt, wobei die Drosselstelle. auch eine gewisse Vergleichmäßigung bezüglich des in der Federkammer 13 herrschenden Druckes bedingt, ungeachtet dieser Vergleichmäßigung aber sowohl Schwankungen in Abhängigkeit von der Höhe des jeweiligen Arbeitsdruckes wie auch aufgrund der Kompression eintreten, die sich durch Anheben der Düsennadel beim Öffnen der Düse ergibt.

Die Kraftstoffüllung der Federkammer 13 in Verbindung mit der engen Führung der Feder 18 in der Federkammer 13, also in Verbindung mit dem geringen radialen Spiel, mit dem die Feder quasi gleitend in der Federkammer 13 geführt ist, hat zur Folge, daß die Feder 18 zusätzlich ebenfalls gedämpft wird, und somit Federschwingungen weitgehend vermieden werden. Entsprechend wirkt sich auch im Bezug auf Hubschwingungen der Düsennadel die als Drosselstelle ausgebildete Schiebeführung zwischen dem Druckgestänge 19 und dem Düsenkörper 14 aus, da das enge Spiel in Verbindung mit den hohen herrschenden Drücken insbesondere beim Öffnen der Düsennadel eine deutlich dämpfende Wirkung hat Die Folge ist, daß Federschwingungen vermieden oder zumindest minimiert werden und daß auch Hubschwingungen der Düsennadel zumindest deutlich vermindert sind. Entsprechend dieser hydraulischen Dämpfung der Düsennadel 15 wird ein Prellen beim Schließen der Düsennadel weitgehend vermieden, zumindest aber deutlich gedämpft, so daß neben der Vergleichmäßigung der Einspritzung, also neben einem stabilen Einspritzvorgang auch eine Reduzierung des mechanischen Verschleißes erreicht wird. Der Entfall von Leckölbohrungen und der entsprechenden Anschlüsse führt darüber hinaus auch noch zu einer Verbilligung des Gesamtsystems, zumal auch die Verbindung von der Pumpe 8 zur Düse 2 lediglich durch eine Leitung gebildet ist, in der Gleichdruckentlastungsdruckventile oder Gleichraumentlastungs-druckventile fehlen können.

Die Ausbildung der Federkammer 13 als abflußlose, geschlossene Federkammer, also als eine Federkammer, die keinen Leckölabfluß aufweist und die im Betrieb gänzlich mit Kraftstoff gefüllt ist, der, wie dargelegt unter hohem Druck steht, bedingt, daß die Düsennadel, im Vergleich zu drucklosen Federkammern, also Federkammern, die an eine Leckölleitung angeschlossen sind, gegen den Druck in der Federkammer arbeiten muß, wobei dieser Druck sich dem Federdruck überlagert. Mit steigendem Druck in der Federkammer werden also größere Düsenöffnungskräfte erforderlich, und es ergibt sich insgesamt ein Absinken der Einspritzmenge, mit der Folge eines Leistungsabfalles der Brennkraftmaschine und im Extremfall mit der Folge des Absterbens der Brennkraftmaschine. Dem wird im Rahmen der Erfindung dadurch begegnet, daß beim Ansteigen des Druckes in der Federkammer über einen für den vorgegebenen Fahrzustand zur Regelstellung der Einspritzpumpe korrespondierenden Betriebsdruck die Förderzeit der Pumpe erhöht wird. Die Folge ist eine Kompensation der auftretenden Verzögerung, und damit eine Stabilisierung der Brennkraftmaschine.

Figur 3 zeigt im Schema das Steuergerät 23 einer zentralen Motorsteuerung, das eine Reihe von Eingangssignalen in entsprechende Ausgangssignale umsetzt, über die unter anderem die Steuereinheiten 8 der Steckpumpen 5 angesteuert werden. Eingangsgrößen können unter anderem, jeweils symbolisiert durch einen Pfeil, die Drehzahl (Pfeil 24), die Ladelufttemperatur (Pfeil 25), die Fahrpedalstellung (Pfeil 26), weitere Temperaturen, wie beispielsweise Kühlwassertemperatur und/oder Kraftstofftemperatur (Pfeil 27), der Ladeluftdruck (Pfeil 28) und andere Kenngrößen (Pfeil 31) sein, über die in Verbindung mit im Steuergerät abgelegten Kennfeldern neben anderen Signalen (Pfeil 32) u. a. Förderbeginn (Pfeil 29) und Förderende (Pfeil 30) bestimmt werden, wobei über die Kennfelder, bzw. bei der Festlegung der Kennfelder bereits die den jeweiligen Betriebszuständen der Maschine entsprechenden Drücke in der Federkammer berücksichtigt und durch entsprechend verlängerte Einspritzzeiten, also verlängerte Zeiträume zwischen Förderbeginn und Förderende berücksichtigt sind. Grundsätzlich wäre auch eine direkte Erfassung der Drücke in der Federkammer und ihre unmittelbare Berücksichtigung in dem Steuergerät 23 möglich.

Die Verlängerung der Förderzeit der Pumpe bzw. erhöhte Einspritzdrücke haben zwar auch einen Anstieg des Druckes in der Federkammer zur Folge. Dieser Druckanstieg ist aber im Vergleich zum Einspritzdruck degressiv und nähert sich asymptotisch einem Grenzwert, so daß mit der Anhebung der Förderzeiten keine proportionale oder gar progressive Erhöhung des Druckes in der Federkammer einhergeht.

Die erfindungsgemäßen Maßnahmen führen zu einer deutlichen Stabilisierung des Einspritzdruckverlaufes, und damit des Einspritzvorganges, wie die Figuren 4 und 5 veranschaulichen. Bezogen auf einen Einspritzdruckverlauf bei einer Drehzahl von 2300 U/min zeigt Figur 4 die Druckverläufe einer Brennkraftmaschine mit an eine Leckölleitung angeschlossene Federkammer, während Figur 5 den Einspritzdruckverlauf bei einer mit einer Einspritzdüse gemäß der Erfindung ausgerüsteten Brennkraftmaschine zeigt, wobei ein Vergleich der Figuren 4 und 5 verdeutlichen dürfte, daß durch die erfindungsgemäße Düsengestaltung die Instabilitäten im Einspritzdruckverlauf deutlich verringert werden. Eine entsprechende Vergleichmäßigung der Düsennadelbewegungen ist die Folge, wobei die Reduzierung der Instabilitäten den Ansatz dafür bietet, daß mit geringeren Einspritzöffnungsdrücken gearbeitet werden kann. Dies verdeutlichen auch die Darstellungen gemäß Figuren 4 und 5, in denen die Einspritz- bzw. Pumpenförderdrücke in bar über Grad-Kurbelwinkel aufgetragen sind. Bei einer Einspritzvorrichtung gemäß der Erfindung, auf die sich Figur 5 bezieht, liegt der Düsenöffnungsdruck bei 240 bar.

Die erfindungsgemäße Düsenkonstruktion gibt die Basis dafür, die durch eine elektronische Steuerung des Einspritzvorganges erreichbaren Vorteile mechanischhydraulisch in einen entsprechend den Steuervorgaben exakt ablaufenden Einspritzablauf umzusetzen, für den durch die Berücksichtigung des Federkammerdruckes die Voraussetzungen geschaffen sind, Düsen mit lecköllosen Federkammern in Brennkraftmaschinen einzusetzen, die nicht nur stationär auf einem bestimmten Betriebspunkt betrieben werden, sondern über den vollen Arbeitsbereich einer Brennkraftmaschine, wie dies für den Fahrzeugbetrieb erforderlich ist. In Verbindung mit düsennah angeordneten Pumpelementen, also zum Beispiel bei Steckpumpen-Systemen wie in der Zeichnung dargestellt, aber auch in Verbindung mit Pumpe-Düse-Elementen ist dies auf einem Druckniveau möglich, das deutlich oberhalb des in Verbindung mit Reiheneinspritzpumpen erreichbaren Druckniveaus liegt, so daß insgesamt eine verbesserte Gemischaufbereitung und Verbrennung bei weicherem Verbrennungsablauf und höherem Leistungsniveau der Brennkraftmaschine erreicht werden kann.

## Patentansprüche

1. Mit Kraftstoffeinspritzung arbeitende Diesel-Brennkraftmaschine mit einer in Fördermenge, Förderdruck und/oder Förderzeit last- und/oder drehzahlabhängig geregelten Einspritzpumpe (5) und einer zulaufseitig an die Druckseite der Pumpe (5) angeschlossenen, über mindestens eine Spritzöffnung auf einen Brennraum der Brennkraftmaschine ausmündenden Einspritzdüse (12), deren Spritzöffnung über eine Düsennadel (15) verschließbar ist, die in Öffnungsrichtung über den druckseitig von der Pumpe (5) zugeförderten Kraftstoff verschiebbar und in Schließrichtung über eine Druckfeder (18) belastet ist, welche in einer geschlossenen, abflußlosen Federkammer (13) angeordnet ist, die mit der Druckseite der Pumpe (5) über eine Drosselstelle verbunden ist, die durch eine Schiebeführung für die Düsennadel (15) gebildet ist, welche über den in der mit der Kraftstoff gefüllten Federkammer (13) anstehenden Kraftstoffdruck ergänzend zur Druckfeder (18) in Schließrichtung belastet ist, wobei der in der Federkammer (13) anstehende Kraftstoffdruck veränderlich und von der dem vorgegebenen Fahrzustand entsprechenden Regelstellung der Einspritzpumpe (5) abhängig ist,
**dadurch gekennzeichnet,**
**daß** bei Ansteigen des Druckes in der Federkammer (13) über einen für den vorgegebenen Fahrzustand zur Regelstellung der Einspritzpumpe (5) korrespondierenden Betriebsdruck die Förderzeit der Pumpe (5) erhöht wird.

2. Mit Kraftstoffeinspritzung arbeitende Brennkraftmaschine nach Anspruch 1,
**dadurch gekennzeichnet,**
**daß** ein Anstieg des Druckes in der Federkammer über die mit ansteigendem Druck absinkenden Drehzahl erfaßbar ist.

3. Mit Kraftstoffeinspritzung arbeitende Diesel-Brennkraftmaschine nach Anspruch 1 oder 2,
**dadurch gekennzeichnet,**
**daß** durch die Erhöhung der Förderzeit der Einspritzpumpe (5) der Druck in der Federkammer (3) asymptotisch gegen einen Grenzwert anhebbar ist, dem in Verbindung mit der Federkraft eine auf die Düsennadel (15) ausgeübte Schließkraft entspricht, die kleiner ist als die durch die Erhöhung der Förderzeit erreichte vergrößerte Öffnungskraft.

4. Mit Kraftstoffeinspritzung arbeitende Diesel-Brennkraftmaschine nach einem der vorhergehenden Ansprüche,
**dadurch gekennzeichnet,**
**daß** die Einspritzdüse (12) an die Druckseite der als Steckpumpe ausgebildeten Einspritzpumpe (5) ventillos angeschlossen ist.

5. Mit Kraftstoffeinspritzung arbeitende Diesel-Brennkraftmaschine nach einem der Ansprüche 1 bis 3,
**dadurch gekennzeichnet,**
**daß** die Einspritzpumpe mit einer Einspritzdüse zu einer Pumpen-Düse-Einheit verbunden ist, in der die Druckseite der Pumpe ventillos mit der Düse verbunden ist.

6. Mit Kraftstoffeinspritzung arbeitende Diesel-Brennkraftmaschine.nach einem der vorhergehenden Ansprüche,
**dadurch gekennzeichnet,**
**daß** die Druckfeder (18) radial weitgehend berührungslos ohne wesentliches Spiel zur Federkammer (13) angeordnet ist, derart, daß Federkammer (13) und Druckfeder (18) einen Schwingungsdämpfer bilden.

7. Mit Kraftstoffeinspritzung arbeitende Diesel-Brennkraftmaschine nach Anspruch 6,
**dadurch gekennzeichnet,**
**daß** die Federkammer (13) eine Gleitführung für die Druckfeder (18) bildet, bei der der Kraftstoff als Gleitfilm wirkt.

## Claims

1. A diesel-powered internal combustion engine with fuel injection with an injection pump (5) which is controlled in relation to delivery volume, delivery pressure and/or delivery time dependent upon load and/or speed and an injection nozzle (12) connected on the supply side to the pressure side of the pump (5) which opens out into a combustion chamber in the internal combustion engine, the nozzle opening of which can be closed by means of a nozzle pin (15) which can be moved in the direction of opening by means of the fuel supplied by the pump (5) on the pressure side and is loaded in the direction of closure by means of a pressure spring (18) which is positioned in a closed, outlet-free spring chamber (13) connected to the pressure side of the pump (5) via a flow control point which is formed by an insertion guide for the nozzle pin (15) which is loaded in the direction of closure by means of the fuel pressure in the fuel-filled spring chamber (13) as well as the pressure spring (18), the fuel pressure in the spring chamber (13) being variable and dependent upon the adjusted position of the injection pump (5) corresponding to the previous driving state,
**characterised in that**
as the pressure in the spring chamber (13) rises, the delivery time of the pump (5) is increased by means of an operating pressure corresponding to the predetermined driving state for the adjustment of the injection pump (5).

2. An internal combustion engine with fuel injection in accordance with claim 1,
**characterised in that**
a rise in the pressure in the spring chamber can be measured by the speed which falls as the pressure rises.

3. A diesel-powered internal combustion engine with fuel injection in accordance with claim 1 or 2,
**characterised in that**
by increasing the delivery time of the injection pump (5) the pressure in the spring chamber (13) can be increased asymptomatically against a threshold value which equates to the spring force together with the closing force exercised upon the nozzle pin (15) which is less than the greater opening force achieved by increasing the delivery time.

4. A diesel-powered internal combustion engine with fuel injection in accordance with one of the preceding claims,
**characterised in that**
the injection nozzle (12) is connected to the pressure side of the injection pump (5) which is designed as a plug-in pump without a valve.

5. A diesel-powered internal combustion engine with fuel injection in accordance with one of claims 1 to 3,
**characterised in that**
the injection pump is connected by an injection nozzle (12) to a pump/nozzle unit in which the pressure side of the pump is connected to the nozzle without a valve.

6. A diesel-powered internal combustion engine with fuel injection in accordance with one of the preceding claims,
**characterised in that**
the compression spring (18) is positioned radially, largely without contact and with no significant play in relation to the spring chamber (13) in such a manner that the spring chamber (13) and the pressure spring (18) form a vibration damper.

7. A diesel-powered internal combustion engine with fuel injection in accordance with claim 6,
**characterised in that**
the spring chamber (13) forms a sliding guide for the pressure spring (18) in which the fuel acts as a sliding film.

## Revendications

1. Moteur à combustion interne du type diesel fonctionnant avec injection de carburant, comprenant une pompe d'injection (5) dont le débit, la pression et/ou le temps de refoulement sont régulés en fonction de la charge et/ou en fonction de la vitesse de rotation, et comprenant une buse d'injection (12) raccordée par son entrée au côté refoulement de la pompe (5) et débouchant par au moins une ouverture d'injection vers une chambre de combustion du moteur à combustion interne et dont l'ouverture d'injection est susceptible d'être refermée par une aiguille de buse (15), celle-ci étant déplaçable en direction d'ouverture au moyen du carburant refoulé par la pompe (5) sur le côté refoulement, et chargée en direction de fermeture par un ressort de compression (18) agencé dans une chambre à ressort (13) fermée et dépourvue d'évacuation, ladite chambre étant raccordée au côté refoulement de la pompe (5) et via un étranglement formé par un guidage de coulissement pour l'aiguille de buse (15), ladite aiguille étant chargée, en complément du ressort de compression (18) en direction de fermeture par la pression du carburant qui s'établit dans la chambre à ressort (13) remplie de carburant, la pression du carburant qui s'établit dans la chambre à ressort (13) étant variable et fonction de la position de régulation de la pompe d'injection (5) en correspondance de l'état de fonctionnement prédéterminé,
**caractérisé en ce que** lors de l'augmentation de pression dans la chambre à ressort (13) au-delà d'une pression de service correspondant à la position de régulation pour la condition de fonctionnement prédéterminée de la pompe d'injection (5) le temps de refoulement de la pompe (5) est augmenté.

2. Moteur à combustion interne du type diesel à injection de carburant, selon la revendication 1, **caractérisé en ce qu'**une augmentation de la pression dans la chambre à ressort est détectable au moyen de la vitesse de rotation qui diminue lorsque la pression augmente.

3. Moteur à combustion interne du type diesel à injection de carburant, selon l'une ou l'autre des revendications 1 et 2, **caractérisé en ce que** grâce à l'augmentation de la durée de refoulement de la pompe à injection (5), la pression dans la chambre à ressort (3) est susceptible d'augmenter de façon asymptotique vers une valeur limite à laquelle correspond, en combinaison avec la force du ressort, une force de fermeture exercée sur l'aiguille de buse (15), qui est plus faible que la force d'ouverture augmentée que l'on atteint par l'augmentation du temps de refoulement.

4. Moteur à combustion interne du type diesel à injection de carburant, selon l'une des revendications précédentes, **caractérisé en ce que** la buse d'injection (12) est raccordée sans soupape au côté refoulement de la pompe d'injection (5), réalisée sous forme d'une pompe à enfichage.

5. Moteur à combustion interne du type diesel à injection de carburant, selon l'une des revendications 1 à 3, **caractérisé en ce que** la pompe d'injection est reliée à une buse d'injection pour former une unité pompe-buse, et dans lequel le côté refoulement de la pompe est relié sans soupape à la buse.

6. Moteur à combustion interne du type diesel à injection de carburant, selon l'une des revendications précédentes, **caractérisé en ce que** le ressort de compression (18) est agencé sans jeu important vis-à-vis de la chambre à ressort (13) et radialement largement sans contact, de manière que la chambre à ressort (13) et le ressort de compression (18) forment un amortisseur d'oscillations.

7. Moteur à combustion interne du type diesel à injection de carburant, selon la revendication 6, **caractérisé en ce que** la chambre à ressort (13) forme un guidage coulissant pour le ressort de compression (18), dans lequel le carburant fait office de film lubrifiant.
